# FASCICULE DE BREVET EUROPEEN

(11) **EP 1 399 634 B1**
(45) Date de publication et mention de la délivrance du brevet: **08.03.2006**
(21) Numéro de dépôt: 02745531.0
(22) Date de dépôt: 14.06.2002
(51) Int. Cl.: E05B 69/00

(54) **Antidiebstahlsystem mit einem Kleiderbügel**
Système antivol comprenant un cintre pour vetements
Anti-theft system comprising a clothes hanger

(30) Priorité: 15.06.2001 FR 0107829
(43) Date de publication de la demande: 24.03.2004
(73) Titulaire: Huguenin, Gaston, 21300 Chenove (FR)
(72) Inventeur: Huguenin, Gaston, 21300 Chenove (FR)
(74) Mandataire: Honoré, Anne-Claire
(86) Numéro de dépôt international: PCT/FR2002/002041
(87) Numéro de publication internationale: WO 2002/103143

(56) Documents cités:
- DE-A- 4 434 420
- DE-A- 19 808 475
- FR-A- 2 604 614
- US-A- 4 540 092
- US-A- 5 025 963

## Description

La présente invention concerne un perfectionnement aux dispositifs contre le vol de vêtement sur cintre comprenant un organe antivol constitué d'une chaîne ou d'un câble relié audit cintre et apte à être enfilé à l'intérieur d'une partie tubulaire par exemple une manche d'un vêtement suspendu audit cintre. Ce dispositif trouvera de nombreuses applications notamment dans les surfaces de vente, les vestiaires de réception,... .

On connaît bien des dispositifs antivol pour protéger les vêtements vendus dans des magasins comprenant des moyens de projection d'une encre tachant irrémédiablement le vêtement en cas de retrait frauduleux dudit dispositif par un voleur, ce dispositif étant normalement retiré par des moyens appropriés lors du passage en caisse dans le magasin et après règlement de l'article.

Ce type de dispositif ne présente pas une garantie contre le vol suffisante dès lors que le voleur peut sortir du magasin avec le vêtement volé muni de son dispositif antivol qu'il retire ultérieurement en évitant soigneusement les projections d'encre. De fait, on a constaté que ce type dispositif n'était pas suffisamment dissuasif contre le vol des vêtements de valeur tel que, par exemple, des blousons en cuir.

Afin de pallier ces inconvénients, on a déjà imaginé des dispositifs antivol solidaires du cintre portant les vêtements ; c'est le cas, par exemple, du brevet français FR 2.604.614 décrivant un cintre antivol pour vêtement. Le cintre antivol comprend un câble s'étendant depuis la partie centrale jusqu'à l'extrémité de la branche gauche dudit cintre, le câble étant engagé à coulissement dans la branche gauche. Une première partie extrême et une seconde partie extrême inférieure du câble pendent ainsi respectivement de l'extrémité de la branche gauche et de la partie centrale du cintre. Cette partie extrême est solidaire, à son extrémité libre, d'un organe mâle, d'un dispositif de verrouillage de sécurité tel qu'une serrure à clé ou à numéros, tandis que la partie extrême inférieure est solidaire de l'autre élément femelle du dispositif de verrouillage de sécurité, de sorte que lorsque les éléments mâle ou femelle du dispositif de verrouillage de sécurité sont engagés l'un dans l'autre, la chaîne forme une boucle fermée interdisant ainsi l'extraction du vêtement de son cintre.

Ce cintre antivol présente l'inconvénient d'être d'un usage excessivement contraignant pour les vendeuses qui doivent ouvrir le dispositif de verrouillage de sécurité qui s'étend à l'intérieur du vêtement rendant ainsi les essayages particulièrement fastidieux pour les clients mais aussi pour les vendeurs. De plus, la protection contre le vol reste illusoire car il suffit au voleur de dérober le vêtement avec son cintre puis ultérieurement et à l'abri des regards de couper le câble par tout moyen approprié (tel qu'une pince "Monseigneur" par exemple). L'un des buts de l'invention est donc de remédier à tous ces inconvénients en proposant un système antivol comprenant notamment un organe antivol, de conception simple, n'entravant pas l'essayage du vêtement par un client mais empêchant le vol du vêtement sur son cintre.

A cet égard, et conformément à l'invention, il est proposé un système antivol comprenant un cintre constitué d'un crochet solidaire d'un corps central d'où s'étendent horizontalement ou légèrement vers le bas deux bras symétriquement depuis le corps central lorsque le cintre est suspendu par son crochet à un support afin de soutenir un vêtement tel qu'une veste, un pantalon ou similaire, ledit système comprenant un organe antivol constitué d'une chaîne ou d'un câble en matériau résistant relié audit cintre et apte à être enfilé à l'intérieur d'une pièce tubulaire du vêtement, telle que la manche d'une veste ou la jambe d'un pantalon ; ce cintre antivol est remarquable en ce qu'il comprend un organe antivol constitué, d'une part, d'une chaîne ou d'un premier câble muni à ses extrémités libres d'un anneau ou d'une boucle et respectivement un moyen de fermeture mâle ou femelle coopérant avec un moyen correspondant de fermeture femelle ou mâle solidaire du cintre, et d'autre part, d'un second câble apte à être introduit dans les anneaux ou les boucles des cintres contigus et muni à ses extrémités libres de butées d'arrêt empêchant le retrait des anneaux ou des boucles du second cable, dont une au moins est munie d'un moyen sécurisé de fermeture mâle ou femelle coopérant avec un moyen correspondant de fermeture femelle ou mâle solidaire de l'extrémité libre du second câble.

On comprend bien que le moyen sécurisé de fermeture, par exemple une serrure à clé, étant solidaire du cintre, le vêtement peut être aisément libéré de l'organe antivol constitué du câble afin qu'un client puisse l'essayer et que, à l'inverse lorsque le câble solidaire du cintre est relié à son extrémité inférieure au deuxième câble sur lequel sont enfilés les anneaux des cintres voisins, personne ne peut alors se saisir d'un vêtement sans devoir emporter l'ensemble des vêtements disposés côte à côte sur les cintres accrochés à la barre de suspension d'un rayon.

D'autres avantages et caractéristiques ressortiront mieux de la description qui va suivre de plusieurs variantes d'exécution données à titre d'exemples non limitatifs, du cintre antivol conforme à l'invention en référence au dessin annexé sur lequel :
- la figure 1 est une vue en perspective de vêtements suspendus à des systèmes conformes à l'invention accrochés à une barre de suspension d'un rayonnage,
- la figure 2 est une vue en élévation d'un système antivol suivant l'invention,
- la figure 3 est une vue en coupe sagittale du système antivol conforme à l'invention,
- la figure 4 est une vue de dessous du système antivol représenté sur la figure 2 conforme à l'invention,
- la figure 5 est une vue en perspective et à plus grande échelle d'une butée d'arrêt du second câble du système antivol suivant l'invention,
- la figure 6 est une vue en coupe longitudinale d'une butée d'arrêt du second câble du système antivol conforme à l'invention.

on décrira, en référence aux figures, un dispositif contre le vol de vêtement sur cintre particulièrement adapté pour la présentation de vestes, manteaux ou analogues.

A cet égard, en référence aux figures 1 et 2, le cintre 1 est constitué d'un crochet 2 solidaire d'un corps central 3 d'où s'étendent deux bras 4a et 4b. Lesdits bras 4a, 4b s'étendent symétriquement depuis le corps central 3 et sont légèrement inclinés vers le bas lorsque le cintre 1 est suspendu par son crochet 2 à une barre de suspension 5 d'un rayonnage 6. Ledit rayonnage 6 est classiquement constitué de deux montants 7a et 7b respectivement munis de pieds 8a et 8b et supportant par tout moyen connu la barre de suspension 5 sur laquelle sont accrochés contigument des vêtements V portés par des cintres 1. Accessoirement, le cintre comprend avantageusement une barre 9 solidaire des extrémités libres des bras 4a et 4b afin de suspendre un pantalon par exemple.

En référence aux figures 1 à 3, le cintre 1 comprend un premier câble 10 muni à ses extrémités libres d'un anneau 11 et respectivement un moyen de fermeture mâle coopérant avec un moyen correspondant de fermeture femelle solidaire du cintre 1 comme il sera détaillé plus loin. Le premier câble 10 est apte à être enfilé à l'intérieur d'une pièce tubulaire d'un vêtement V telle que la manche d'une veste par exemple, de sorte que, l'extrémité du premier câble 10 comprenant le moyen de fermeture mâle étant solidarisé au cintre 1 par un moyen correspondant de fermeture femelle, l'anneau 11 solidaire de l'autre extrémité du premier câble 10 se trouve situé en dessous du bout de la manche du vêtement V à travers laquelle le premier câble 10 est enfilé, lorsqu'un vêtement V à manches est mis en place sur le cintre 1 (fig. 1).

Le premier câble 10 comprend, en référence à la figure 2, à son extrémité libre opposée à son extrémité munie de l'anneau 11 un moyen de fermeture mâle constitué d'une tête cylindrique 12 comprenant une gorge annulaire 13 concentrique. Ce moyen de fermeture mâle coopère avec un moyen de fermeture femelle solidaire de la partie centrale 3 du cintre 1 qui consiste dans un barillet 14 à clé 15 s'étendant avantageusement dans la partie centrale 3 du cintre 1 depuis l'une de ses faces frontales, ledit barillet 14 coopérant classiquement avec des moyens de blocage 16 (fig. 3) de la tête 12. Le corps central 3 du cintre 1 comprend, par ailleurs, un trou borgne 17 globalement cylindrique s'étendant globalement perpendiculairement au barillet 14 et débouchant sous la partie centrale 3 du cintre 1, en référence aux figures 3 et 4, ledit trou 17 étant apte à recevoir la tête 12 formant le moyen de fermeture mâle de l'une des extrémités du premier câble 10. La tête 12 munie de sa gorge annulaire concentrique 13 du premier câble 10 étant introduite dans le trou 17, les moyens de blocage 16 s'engagent dans ladite gorge annulaire 13 lorsque la clé 15 est actionnée dans le barillet 14 afin d'assurer la fixation sécurisée du premier câble 10 au cintre 1.

Il va de soi que le premier câble 10 peut comprendre à son extrémité libre opposée à son extrémité munie d'un anneau 11 un moyen de fermeture femelle coopérant avec un moyen de fermeture mâle solidaire du cintre 1 et muni d'une clé 15 et que ledit anneau 11 peut consister dans une boucle sans pour autant sortir du cadre de l'invention.

Par ailleurs, les moyens antivol du cintre 1 sont constitués, en référence aux figures 1, 5 et 6, d'un second câble 18 apte à être introduit dans les anneaux 11 de cintres 1 contigus respectivement muni d'un premier câble 10 s'étendant à travers les manches des vêtements V qu'il porte de telle sorte que les anneaux 11 s'étendent en dessous du bout desdites manches, lesdits cintres 1 étant suspendus à la barre de suspension 5 du rayonnage 6 par exemple. Le second câble 18 est avantageusement muni à ses extrémités libres de butées d'arrêt 19a et 19b (fig. 1) qui présente une forme quelconque mais qui sont choisies de telle manière que leurs plus petites dimensions soient supérieures aux diamètres internes des anneaux 11 des premiers câbles 10 afin d'empêcher le retrait des anneaux 11 du câble 18. Les butées d'arrêt 19a,19b du second câble 18 peuvent être notamment constituées d'une barre de longueur supérieure ou égale au double du diamètre de l'anneau 11 du premier câble 10, le second câble 18 étant solidarisé dans la partie médiane des barres. Afin de permettre l'introduction du câble 18 à travers les anneaux 11 des cintres 1 suspendus à la barre de suspension 5 d'un rayonnage 6 lors de la mise en place des vêtements V dans ledit rayonnage 6, au moins une 19b des butées d'arrêt 19a, 19b est avantageusement munie d'un moyen sécurisé de fermeture femelle coopérant avec un moyen correspondant de fermeture mâle solidaire de l'extrémité libre du second câble 18 comme il sera détaillé plus loin. La butée d'arrêt 19b amovible peut avantageusement être constituée d'une barre cylindrique 20 munie d'un barillet 21 à clé 22 s'étendant coaxialement dans la barre 20 depuis l'une de ses extrémités libres et coopérant avec des moyens de blocage 23 positionnés à l'intérieur d'un trou borgne 24 globalement cylindrique qui s'étend perpendiculairelent à l'axe de la barre afin de bloquer une tête cylindrique 25 munie d'une gorge annulaire 26, ladite tête 25 étant solidaire de l'une des extrémités libres du second câble 18.

Selon une variante d'exécution du cintre antivol conforme à l'invention en référence à la figure 1, au moins l'une des butées 19a, 19b est constituée du montant 7b du rayonnage 6 muni d'un barillet 27 à clé 28 s'étendant horizontalement depuis l'une des faces du montant 7b et coopérant avec des moyens de blocage positionnés à l'intérieur d'un trou borgne 29 globalement cylindrique qui s'étend horizontalement et perpendiculairement au barillet 27 afin de bloquer la tête cylindrique 24 munie de la gorge annulaire 25 solidaire de l'extrémité libre du second câble 18 de manière à éviter le vol d'un unique vêtement V porté par un cintre 1 suspendu au rayonnage 6.

Par ailleurs, les premier et second câbles 10 et 18 consistent de préférence dans des câbles formés de fils métalliques résistants à de fortes tensions et munis de gaines en matière plastique.

On expliquera maintenant le fonctionnement du dispositif antivol pour cintre conforme à l'invention, en référence aux figures 1, 3 et 5.

Des vêtements V portés par des cintres 1 étant suspendus à la barre de suspension 5 du rayonnage 6, les premiers câbles 10 sont enfilés dans les pièces tubulaires des vêtements V de telle sorte que les anneaux 11 desdits premiers câbles 10 s'étendent sous les bouts desdites pièces tubulaires et que les extrémités des premiers câbles 10 opposés à leurs extrémités munies d'anneaux 11 soient solidarisées au cintre 1 comme nous l'avons décrit précédemment. La butée d'arrêt 19b amovible étant retirée, on enfile le second câble 18 dans les anneaux 11 qui pendent sous les pièces tubulaires des vêtements V du rayonnage 6 puis ladite butée d'arrêt 19b est solidarisée à l'extrémité libre du second câble 18. Ainsi, il est alors impossible de se saisir d'un vêtement V sans devoir emporter l'ensemble des vêtements V disposés côte à côte sur les cintres 1 accrochés à la barre de suspension 5 du rayonnage 6.

Afin de permettre l'essayage du vêtement V par un client, la vendeuse s'occupant du rayon retire le premier câble 10 s'étendant dans la pièce tubulaire dudit vêtement V en ouvrant au moyen de sa clé 15 le barillet 14 qui libère la tête cylindrique 12 du premier câble 10. Après essayage, le vêtement V porté par le cintre 1 est replacé dans le rayonnage 6 et le premier câble 10 est réenfilé dans la pièce tubulaire du vêtement V et ressolidarisé audit cintre 1.

On notera, par ailleurs, que les vêtements V d'un rayonnage 6 peuvent être aisément déplacés vers un autre rayonnage sans avoir à manipuler les premier et second câbles 10,18 du cintre antivol.

Lorsqu'il ne reste plus qu'un ou deux vêtements dans le rayonnage 6, lors de période de soldes par exemple, la butée d'arrêt 19b amovible est alors retirée et la tête cylindrique 25 du second câble 18 est alors solidarisé au montant 7b du rayonnage 6 en introduisant ladite tête cylindrique 25 dans le trou borgne 29 muni de moyens de blocage.

Il va de soi que, les moyens de blocage 16 et 23 respectivement des barillets 14 et 21 positionnés dans le corps central 3 du cintre 1 et dans la butée d'arrêt 19b peuvent être avantageusement montés avec des moyens de rappel permettant de bloquer la tête cylindrique 12 et 25 dans les trous borgnes 17 et 24 sans aucune manipulation des clés respectivement 15 et 22, ces dernières n'étant actionnées que pour le déblocage desdites têtes cylindriques 12 et 25.

Enfin, il est bien évident que les clés 15 et 22 peuvent consister dans une seule et unique clé apte à actionner les barillets 14 et 21 respectivement du cintre 1 et de la butée d'arrêt 19b.

## Revendications

1. Système antivol comprenant un cintre (1) constitué d'un crochet (2) solidaire d'un corps central (3) d'où s'étendent horizontalement ou légèrement vers le bas deux bras (4a, 4b) s'étendant symétriquement depuis le corps central (3) lorsque le cintre (1) est suspendu par son crochet (2) à un support (5) afin de soutenir un vêtement (V) tel qu'une veste, un pantalon ou similaire ledit système comprenant un organe antivol constitué d'une chaîne ou d'un câble en matériau résistant relié audit cintre (1) et apte à être enfilé à l'intérieur d'une pièce tubulaire du vêtement (V), telle que la manche d'une veste ou la jambe d'un pantalon, **caractérisé en ce que** l'organe antivol est constitué, d'une part, d'une chaîne ou d'un premier câble (10) muni à ses extrémités libres d'un anneau (11) ou d'une boucle et respectivement un moyen de fermeture (12,13) mâle ou femelle coopérant avec un moyen correspondant de fermeture (14,15,16) femelle ou mâle solidaire du cintre (1), et d'autre part d'un second câble (18)apte à être introduit dans les anneaux (11) ou les boucles des cintres (1) contigus et uni à ses extrémités libres de butées d'arrêt (19a, 19b) empêchant le retrait des anneaux (11) ou des boucles du second cable (18) dont au moins une (19b) est munie d'un moyen sécurisé de fermeture (25,26) mâle ou femelle coopérant avec un moyen correspondant de fermeture (21,22,23) femelle ou mâle solidaire de l'extrémité libre du second câble (18).

2. Système antivol selon la revendication précédente **caractérisé en ce que** le premier câble (10) comprend à son extrémité libre opposée à son extrémité munie d'un anneau (11) un moyen de fermeture mâle (12,13) coopérant avec un moyen de fermeture femelle (14,16) solidaire du corps central (13) du cintre (1) et munie d'une clé (15).

3. Système antivol selon la revendication 2 **caractérisé en ce que** le moyen de fermeture mâle (12,13)' du premier câble (10) consiste dans une tête cylindrique (12) comprenant une gorge annulaire (13) concentrique et le moyen de fermeture femelle consiste dans un barillet (14) à clé (15) s'étendant dans le corps central (3) du cintre (1) depuis l'une de ses faces frontales et coopérant avec des moyens de blocage (16) de la tête (12), lesdits moyens de blocage (16) s'engageant dans la gorge annulaire (13) de la tête (12) positionnés à l'intérieur d'un trou borgne (17) globalement cylindrique débouchant sous le corps central (3) du cintre (1), ledit trou (17) étant apte à recevoir la tête (12) et s'étendant perpendiculairement au barillet (14).

4. Système antivol selon l'une quelconque des revendications 1 à 3 **caractérisé en ce que** les butées d'arrêt (19a, 19b) du second câble (18) consistent dans des barres de longueurs supérieures ou égales au double du diamètre de l'anneau (11) ou de la boucle du premier câble (10), le second câble (18) étant solidarisé aux butées d'arrêt (19a, 19b) dans leur partie médiane.

5. Système antivol selon la revendication 4 **caractérisé en ce que** l'une (19b) des butées (19a, 19b) est constituée d'une barre cylindrique (20) munie d'un barillet (21) à clé (22) s'étendant coaxialement dans la barre (20) depuis l'une de ses extrémités libres et coopérant avec des moyens de blocage (23) positionnés à l'intérieur d'un trou borgne (24) globalement cylindrique qui s'étend perpendiculairement à l'axe de la barre (20) afin de bloquer une tête cylindrique (25) munie d'une gorge annulaire (26), ladite tête (25) étant solidaire de l'extrémité libre du second câble (18).

6. Système antivol selon la revendication 4 **caractérisé en ce que** l'une (19b) des butées (19a, 19b) est constituée d'un montant (7b) d'un rayonnage (6) muni dans sa partie inférieure d'un barillet (27) à clé (28) s'étendant horizontalement depuis l'une des faces du montant (7b) et coopérant avec des moyens de blocage positionnés à l'intérieur d'un trou borgne (29) globalement cylindrique qui s'étend horizontalement et perpendiculairement au barillet (27) afin de bloquer la tête cylindrique (25) munie de sa gorge annulaire (26), ladite tête (25) étant solidaire de l'extrémité libre du second câble (18).

7. Système antivol selon l'une quelconque des revendications précédentes **caractérisé en ce que** les premier et second câbles (10) et (18) consistent dans des câbles formés de fil métallique résistant à de fortes tensions munis de gaines en matière plastique.

## Claims

1. An anti-theft system that includes a hanger (1) composed of a hook (2) attached to a central body (3) from which two arms (4a, 4b) extend, symmetrically and horizontally or slightly downwards, from the central body (3) when the hanger (1) is suspended by its hook (2) from a support (5) in order to support a garment (V) such as a jacket, trousers or similar, the said system including an anti-theft device composed of a chain or a cable, made from a robust material, connected to the said hanger (1) and capable of being threaded inside a tubular part of the garment (V), such as the sleeve of a jacket or a trouser leg, **characterised in that** the anti-theft device is composed, firstly, of a chain or a first cable (10), equipped at its free ends with a ring (11) or a loop and respectively a male or female closure (12,13) resource fitting onto a corresponding male or female closure resource (14, 15, 16} attached to the hanger (1), and secondly of a second cable (18) capable of being inserted into the rings (11) or loops of the contiguous hangers (1) and equipped at its free ends with end-stops (19a, 19b), preventing removal of the rings (11) or loops from the second cable (18), at least one of which (19b) is equipped with a secure male or female closure resource (25, 26) fitting onto a corresponding male or female closure resource (21, 22, 23) attached to the free end of the second cable (18).

2. An anti-theft system according to the preceding claim, **characterised in that** the first cable (10) includes, at its free end opposite to the end equipped with a ring (11), a male closure resource (12, 13) fitting onto a female closure resource (14, 16) attached to the central body (13) of the hanger (1) and equipped with a key (15)

3. An anti-theft system according to claim 2, **characterised in that** the male closure resource (12, 13) of the first cable (10) consists of a cylindrical head (12) that includes a concentric annular groove (13) and the female closure resource consists of a cylinder lock (14) with key (15) extending into the central body (3) of the hanger (1) from one of its frontal faces and fitting onto locking resources (16) of the head (12), the said locking resources (16) engaging in the annular groove (13) of the head (12) positioned inside a generally cylindrical blind hole (17) opening out below the central body (3) of the hanger (1), the said hole (17) being capable of receiving the head (12), and lying perpendicularly to the cylinder lock (14).

4. An anti-theft system according to any of claims 1 to 3, **characterised in that** the end-stops (19a, 19b) of the second cable (18) consist of bars of a length that is equal to or greater than twice the diameter of the ring (11) or loop of the first cable (10), with the second cable (18) being attached to the middle part of the end-stops (19a, 19b).

5. An anti-theft system according to claim 4, **characterised in that** one (19b) of the end-stops (19a, 19b) is composed of a cylindrical bar (20) equipped with a cylinder lock (21) with key (22), lying coaxially in the bar (20) from one of its free ends and fitting onto locking resources (23) positioned inside a generally cylindrical blind hole (24) that lies perpendicularly to the axis of the bar (20), in order to trap a cylindrical head (25) equipped with an annular groove (26), the said head (25) being attached to the free end of the second cable (18).

6. An anti-theft system according to claim 4, **characterised in that** one (19b) of the end-stops (19a, 19b) is composed of an upright (7b) of a clothing rack (6) equipped in its lower part with a cylinder lock (27) with key (28) that extends horizontally from one of the faces of the upright (7b) and fitting onto locking resources positioned inside a generally cylindrical blind hole (29) which lies horizontally and perpendicularly to the cylinder lock (27), in order to trap the cylindrical head (25) equipped with its annular groove (26), the said head (25) being attached to the free end of the second cable (18).

7. An anti-theft system according to any of the preceding claims, **characterised in that** the first and second cables (10 and 18) consist of cables made from metal wire that will resist high traction forces, and that are fitted with a plastic sheathing.

## Patentansprüche

1. Diebstahlschutzsystem mit Bügel (1), das einen Haken (2)umfasst, der einstückig mit einem Mittelkörper (3) ausgebildet wird, von dem sich horizontal oder leicht nach unten zwei Arme (4a, 4b) symmetrisch von diesem Mittelkörper (3) erstrecken, wenn der Bügel (1) mit seinem Haken (2) auf einen Träger (5) gehängt wird, um ein Kleidungsstück (V), insbesondere eine Jacke, eine Hose oder ähnliches, zu halten, wobei das System eine Diebstahlschutzeinrichtung umfasst, die aus einer Kette oder einem Seil aus einem widerstandsfähigen Werkstoff gebildet wird, wobei die Diebstahlschutzvorrichtung mit dem Bügel (1) verbunden wird und zur Einführung in ein schlauchförmiges Teil des Bekleidungsstücks (V) wie den Arm einer Jacke oder das Bein einer Hose geeignet ist, **dadurch gekennzeichnet, dass** die Diebstahlschutzeinrichtung einerseits aus einer Kette oder einem ersten Seil (10), die/der an ihren/seinen freien Enden mit einem Ring (11) oder einer Schlaufe und jeweils einem als Stecker oder Buchse ausgebildeten Schließmittel (12, 13) versehen ist, welches mit einem entsprechenden und als Stecker oder Buchse einstückig mit dem Bügel (1) ausgebildeten Schließmittel (14, 15, 16) wirkt, und anderseits aus einem zweiten Seil (18), welches zur Einführung in die Ringe (11) oder Schlaufen der angrenzenden Bügel (1) geeignet und an seinen freien Enden mit Anschlägen (19a, 19b) zur Vermeidung des Einzugs der Ringe (11) oder Schlaufen des zweiten Seils (18)ausgestattet ist, von denen mindestens ein Anschlag (19b) mit einem gesicherten und als Stecker oder Buchse ausgebildeten Schließmittel (25, 26) versehen ist, das mit einem entsprechenden und als Stecker oder Buchse einstückig mit dem freien Ende des zweiten Seils (18)ausgebildeten Schließmittel (21, 22, 23) wirkt, gebildet wird.

2. Diebstahlschutzsystem nach dem vorstehenden Anspruch, **dadurch gekennzeichnet, dass** das erste Seil (10) an seinem freien Ende gegenüber seinem mit einem Ring (11) ausgestatteten Ende ein als Stecker ausgebildetes Schließmittel (12, 13) aufweist, das mit einem einstückig mit dem Mittelkörper (13) des Bügels (1) als Buchse ausgebildeten und mit einem Schlüssel (15) versehenen Schließmittel (14, 16) wirkt.

3. Diebstahlschutzsystem nach Anspruch 2, **dadurch gekennzeichnet, dass** das als Stecker ausgebildete Schließmittel (12, 13) des ersten Seils (10) einen Zylinderkopf (12) umfasst, der eine konzentrische Ringnut (13) aufweist, und das als Buchse ausgebildete Schließmittel einen Zylinder (14) mit Schlüssel (15) aufweist, der ab einer seiner Frontseiten in den Mittelkörper (3) des Bügels (1) hineinragt und mit Verriegelungsmitteln (16) des Kopfes (12) wirkt, wobei diese Verriegelungsmittel (16) in die Ringnut (13) des Kopfes (12) mitgenommen werden und in einem im Wesentlichen zylindrischen Sackloch (17) angeordnet sind, das unter dem Mittelkörper (3) des Bügels (1) ausläuft, wobei dieses Loch (17) zur Aufnahme des Kopfes (12) geeignet ist und sich senkrecht zum Zylinder (14) erstreckt.

4. Diebstahlschutzsystem nach einem der Ansprüche 1 bis 3, **dadurch gekennzeichnet, dass** die Anschläge (19a, 19b) des zweiten Seils (18) aus Stangen mit Längen größer oder gleich dem doppelten Durchmesser des Rings (11) oder der Schlaufe des ersten Seils (10) bestehen, wobei das zweite Seil (18) mit den Anschlägen (19a, 19b) in ihrem Mittelteil verbunden ist.

5. Diebstahlschutzsystem nach Anspruch 4, **dadurch gekennzeichnet, dass** einer (19b) der Anschläge (19a, 19b) aus einer Zylinderstange (20) gebildet wird, die mit einem Zylinder (21) mit Schlüssel (22) versehen ist, der ab einem seiner freien und mit den in einem im Wesentlichen zylindrischen und senkrecht zur Achse der Stange (20) verlaufenden Sackloch (24) angeordneten Verriegelungsmitteln (23) wirkenden Enden koaxial in die Stange (20) hineinragt, um einen mit einer Ringkehle (26) versehenen Zylinderkopf (25) zu verriegeln, wobei dieser Kopf (25) einstückig mit dem freien Ende des zweiten Seils (18) ausgebildet wird.

6. Diebstahlschutzsystem nach Anspruch 4, **dadurch gekennzeichnet, dass** einer (19b) der Anschläge (19a, 19b) aus einem Ständer (7b) eines Gestells (6) gebildet wird, das in seinem unteren Teil mit einem Zylinder (27) mit Schlüssel (28) versehen ist, der sich ab einer der Seiten des Ständers (7b) horizontal erstreckt und mit den in einem im Wesentlichen zylindrischen, horizontal und senkrecht zum Zylinder (27) verlaufenden Sackloch (29) angeordneten Verriegelungsmitteln wirkt, um den mit seiner Ringnut (26) versehenen Zylinderkopf (25) zu verriegeln, wobei dieser Kopf (25) einstückig mit dem freien Ende des zweiten Seils (18) ausgebildet wird.

7. Diebstahlschutzsystem nach einem der vorstehenden Ansprüche, **dadurch gekennzeichnet, dass** das erste und das zweite Seil (10) und (18) aus spannungsfestem und mit einem Kunststoffmantel versehenem Draht ausgebildet werden.
